# EUROPÄISCHE PATENTANMELDUNG

(11) **EP 0 893 806 A2**
(43) Veröffentlichungstag der Anmeldung: **27.01.1999**
(21) Anmeldenummer: 98250262.7
(22) Anmeldetag: 20.07.1998
(51) Int. Cl.: H01F 38/30

(54) **Stromwandleranordnung mit einer Nebenstrombahn sowie deren Verwendung**

(30) Priorität: 21.07.1997 DE 19731813
(71) Anmelder: SIEMENS AKTIENGESELLSCHAFT, 80333 München (DE)
(72) Erfinder: Müller, Wolfgang, 13467 Berlin (DE); Neidhardt, Klaus, 14195 Berlin (DE)

(57) **Zusammenfassung**

Eine Stromwandleranordnung (1) weist einen Hauptstromleiter (2) und eine daran elektrisch und mechanisch befestigte Nebenstrombahn (6) mit einem als Primärleiter eines Stromwandlers (7) dienenden Mittelteil (10) auf. Der Mittelteil 10 erstreckt sich quer zur Fließrichtung (11) des Stromes im Hauptstromleiter (2). Fußteile (14) an Verbindungsschenkeln (12, 13) dienen zur Befestigung der Nebenstrombahn (6) an dem Hauptstromleiter (2) an Auflagestellen (17). In Verbindung mit einem nach dem Kompensationsprinzip arbeitenden Stromwandler (7) eignet sich die Stromwandleranordnung (1) für Gleichstrom-Leistungsschalter, die unter Verwendung von Standard-Baugruppen von Wechselstrom-Leistungsschaltern aufgebaut sind.

## Beschreibung

Die Erfindung betrifft eine Stromwandleranordnung mit einem einen Stromwandler durchsetzenden Primärleiter, der als Bestandteil einer Nebenstrombahn eines Hauptstromleiters ausgebildet ist.

Eine Stromwandleranordnung dieser Art ist z.B. durch die US 5,223,790 bekanntgeworden. Die Hauptstrombahn ist dabei unter Einfügung eines leitfähigen Blockes und eines von diesem ausgehenden Nebenstrombahn unterbrochen. Die Nebenstrombahn dient als Primärleiter eines induktiven Stromwandlers.

Stromwandler und unter Verwendung von Stromwandlern aufgebaute komplexe Stromwandleranordnungen werden in der gesamten Energietechnik für eine Reihe unterschiedlicher Zwecke benötigt. Beispielsweise enthalten Niederspannungs-Leistungsschalter in jedem Pol einen Stromwandler, dessen Sekundarstrom in einem elektronischen Überstromauslöser ausgewertet wird. Für solche Stromwandleranordnungen ist eine kostengünstige Ausgestaltung z. B. durch die DE 35 04 423 A1 oder die DE 44 16 105 A1 bekanntgeworden. Ein wesentliches Merkmal dieser Stromwandleranordnungen besteht darin, daß als Primärleiter eines induktiven oder eines nach dem Rogowski-Prinzip arbeitenden Stromwandlers eine Anschlußschiene des Leistungsschalters dient. Diese Anschlußschiene ist als ein massiver länglicher Körper aus Kupfer mit im wesentlichen durchgehend gleichem rechteckigem Querschnitt ausgebildet. Die Größe dieses Querschnittes ist beträchtlich, da Leistungsschalter der betreffenden Art für Bemessungsströme zwischen etwa 630 und 6300A ausgelegt werden. Die Anschlußschiene erstreckt sich etwa rechtwinklig zur Rückseite des Leistungsschalters und durchsetzt eine taschenartige Ausnehmung, in welcher der zugehörige Stromwandler untergebracht ist.

Es wurde bereits erkannt, daß es vorteilhaft erscheint, abweichend von der vorstehend beschriebenen bekannten Bauweise eine Stromwandleranordnung mit einem Nebenstromweg einzusetzen, weil dies die Möglichkeit bieten würde,sehr viel kleinere Stromwandler als bisher einzusetzen und hierdurch Raum und Kosten einzusparen (US 4,240,059 A). Ein solches Vorhaben ist aber bei einem Niederspannungs-ieistungsschalter auf der Basis einer Stromwandleranordnung der eingangs beschriebenen Art (US 5,223,790 A) nicht sinnvoll zu verwirklichen, weil die dort angegebenen Gestaltung des Hauptstromleiters in einer Bemessung für Niederspannungs-Leistungsschalter nur zu Kosten herstellbar wäre, die weit über dem Aufwand für die bisherigen geraden Anschlußschienen mit rechteckigem Querschnitt liegen. Damit käme der Vorteil eines kleineren Stromwandlers nicht zur Wirkung.

Der Erfindung liegt hiervon ausgehend die Aufgabe zu Grunde, eine für Niederspannungs-Leistungsschalter geeignete Stromwandleranordnung unter Verwendung eines Nebenstrompfades und unter Beibehaltung der bisherigen geraden Anschlußschienen zu schaffen.

Gemäß der Erfindung wird diese Aufgabe dadurch gelöst, daß
- der Hauptstromleiter eine rechteckige Querschnittsform mit gegenüberliegenden Schmalseiten und Breitseiten aufweist und durch eine Anschlußschiene eines Niederspannungs-Leistungsschalters gebildet ist,
- daß der Primärleiter einen sich quer zu der Fließrichtung des Stromes im Hauptstromleiter erstreckenden Mittelteil sowie hiervon ausgehende Verbindungsschenkel mit je einem Fußteil aufweist, und
- daß die Fußteile der beiden Verbindungsschenkel an dem Hauptstromleiter mechanisch und elektrisch leitend an Auflageflächen befestigt sind, die an einer der Breitseiten im Abstand voneinander und in der Fließrichtung des Stromes versetzt angeordnet sind.

Durch die Erfindung wird erreicht, daß die bisher gebräuchlichen und preiswert herstellbaren Anschlußschienen mit rechteckigem Querschnitt weiter verwendbar sind und lediglich mit zwei Befestigungsstellen für die Nebenstrombahn zu versehen sind. Es genügen hierfür einfache Merkmale, wie Durchgangs- oder Schraubenlöcher. Zugleich wird durch angegebene Ausrichtung des Mittelteiles des Primärleiters quer zur Richtung des Stromes in der Anschlußschiene eine so weitgehende Unempfindlichkeit gegen das Magnetfeld der Anschlußschiene erzielt, daß eine zuverlässige Funktion der Stromwandleranordnung im gesamten Meßbereich gewährleistet ist, wie er im Betrieb eines Niederspannungs-Leistungsschalters vorkommt.

Im Rahmen der Erfindung kann die Nebenstrombahn aus einem Flachmaterial bestehen, wobei die Fußteile durch Abkröpfung des Flachmaterials gebildet sind.

Im Prinzip ist die Stromwandleranordnung nach der Erfindung sowohl für Wechselstrom als auch für Gleichstrom verwendbar, da es offensichtlich nur darauf ankommt, den jeweils geeigneten Stromwandler auf dem Primärleiter anzuordnen. Jedoch hat es sich erwiesen, daß nach dem Kompensationsprinzip arbeitende Stromwandlereinheiten für die Zwecke der Erfindung besonders geeignet sind, weil sie insbesondere Gleichströme erfassen können. Bestandteil der Erfindung ist daher die Verwendung einer Stromwandleranordnung der angegebenen Art in der Ausführung mit einem Kompensationswandler für einen Gleichstrom-Leistungsschalter. Der Vorteil besteht in einer wesentlichen Platzersparnis, da es bisher wegen des großen Bauvolumens spezieller Gleichstromwandler, z. H. auf der Basis von Hallelementen, erforderlich war, diese Stromwandler außerhalb des eigentlichen Leistungsschalters in der zugehörigen Schaltanlage unterzubringen. Demgegenüber erlaubt es die Erfindung, Gleichstrom-Leistungsschalter unter weitgehender Verwendung der Hauptkomponenten von Wechselstrom-Leistungsschaltern einer Standard-Bauart herzustellen, da die Stromwandleranordnung nach der Erfindung in dem für übliche induktive Stromwandler im Schaltergehäuse konstruktiv vorgesehenen Montageraum problemlos unterzubringen ist.

Die Erfindung wird im folgenden anhand der in den Figuren dargestellten Ausführungsbeispiele näher erläutert.

Die Figur 1 zeigt eine Stromwandleranordnung in Verbindung mit einer Anschlußschiene eines Niederspannungs-Leistungsschalters in einer schematischen perspektivischen Darstellung.

Die Figuren 2 und 3 veranschaulichen Ausführungsbeispiele von Verbindungen einer Nebenstrombahn mit einem Hauptstromleiter.

In der Figur 4 ist schematisch vereinfacht ein für Gleichstrom vorgesehener Niederspannungs-Leistungsschalter mit einer Stromwandleranordnung nach der Erfindung gezeigt.

Die Stromwandleranordnung 1 gemäß der Figur 1 weist einen Hauptstromleiter 2 auf, der durch eine übliche Anschlußschiene eines Niederspannungs-Leistungsschalters 3 (Figur 4) gebildet ist. Dementsprechend besitzt der Hauptstromleiter 2 eine rechteckige Querschnittsform mit zwei gegenüberliegenden Schmalseiten 4 und gleichfalls einander gegenüberliegenden Breitseiten 4. An einer der Breitseiten 5 des Hauptstromleiters 2 ist eine Nebenstrombahn 6 befestigt, die den Primärleiter eines Stromwandlers 7 bildet. Der Stromwandler 7 ist eine nach dem Kompensationsprinzip arbeitende Stromwandlereinheit, wie sie beispielsweise in der DE 37 41 028 A1, DE 38 35 100 A1, DE 38 35 101 A1 oder DE 41 30 999 beschrieben ist.

Die Nebenstrombahn 6 besitzt als Primärleiter des Stromwandlers 7 einen Mittelteil 10, der sich quer zu der durch einen Pfeil gekennzeichneten Fließrichtung 11 des Stromes im Hauptstromleiter 2 erstreckt. Von dem Mittelteil 10 gehen abgewinkelte Verbindungsschenkel 12 und 13 aus, die mit einem Fußteil 14 versehen sind. Befestigungselemente 15 zur mechanischen und elektrischen Verbindung der Nebenstrombahn 6 mit dem Hauptstromleiter 2 sind zur Vereinfachung der Darstellung durch ihre Mittellinie angedeutet, da für die Zwecke der Erfindung unterschiedliche Befestigungselemente, wie Schrauben, Niete oder dgl. verwendbar sind. Gleichfalls durch seine Mittellinie ist ein Verbindungselement 16 angedeutet, das zur Verbindung des Mittelteiles 10 mit dem Verbindungsschenkel 12 vorgesehen ist. Der weitere Verbindungsschenkel 13 und das Mittelteil 10 sind in der Figur einstückig dargestellt, können jedoch in gleicher Weise geteilt und durch ein entsprechendes Verbindungsmittel 16 verbunden sein. Eine Unterteilung der Nebenstrombahn 6 in wenigstens zwei Baugruppen ist zweckmäßig, um die Montage des Stromwandlers 7 auf dem Mittelteil 10 zu erleichtern.

Für die Größe des Stromes, der über die Nebenstrombahn 6 fließt, ist neben der GröBe ihres Querschnittes im Verhältnis zum Hauptstromleiter 2 der Abstand der Fußteile 14 (Figuren 1 und 2) bzw. von Fußteilen 20 (Figur 3) maßgebend. Zur Auflage der Fußteile 14 bzw. 20 vorgesehene Auflageflächen 17 bedürfen an sich keiner besonderen Ausgestaltung, sondern können durch die normale Oberfläche des Hauptstromleiters 2 gebildet sein. Dies ist insbesondere dann der Fall, wenn der Hauptstromleiter 2 eine zur sicheren Kontaktgabe mit den genannten Fußteilen geeignete Beschaffenheit, z. H. die übliche Versilberung, aufweist.

Wahrend in dem Ausführungsbeispiel gemäß der Figuren 1 und 2 das Fußteil 14 einstückig mit dem Verbindungsschenkel 12 ausgebildet ist, kann auch eine zusammengesetzte Bauform gemäß der Figur 3 gewählt werden. Hierbei endet der Verbindungsschenkel 12 ohne Abwinklung und ruht auf einem gesonderten Fußteil 20, das als hülsen-, buchsen- oder säulenartiges Abstandsstück ausgebildet sein kann.

Als Beispiel für ein geeignetes Befestigungsmittel 15 zeigt die Figur 2 einen das Fußteil 14 und den Hauptstromleiter 2 durchsetzenden Niet, wahrend die Figur 3 eine in ein Sackloch eingedrehte Schraube zeigt. Offensichtlich kann die Nietverbindung gemäß der Figur 3 auch bei der Anordnung gemäß der Figur 3 eingesetzt werden und umgekehrt eine Schraubverbindung bei der Anordnung gemäß der Figur 2.

Anhand der Figur 4 wird nun eine vorteilhafte Verwendung einer Stromwandleranordnung 1 gemäß den Figuren 1, 2 und 3 bei einem Gleichstrom-Leistungsschalter 3 erläutert. Der Gleichstrom-Leistungsschalter 3 ist unter Verwendung von Standard-Bauteilen aufgebaut, wie sie für Wechselstrom-Leistungsschalter zu Verfügung stehen. Hierzu gehören insbesondere ein Gehäuse 21, Schaltkontaktsysteme 22, zugehörige Lichtbogenlöschkammern 23, eine Antriebsvorrichtung 24 zur Betätigung der Schaltkontaktsysteme 22 sowie ein elektronischer Auslöser 25 zur Freigabe einer Verklinkung, um die Trennung der Schaltkontakte zu bewirken. Der elektronische Auslöser 25 wird mit einem Stromsignal beaufschlagt, das von dem Stromwandler 7 bereitgestellt wird, der auf dem unteren Hauptstromleiter 2 angeordnet ist. Die Zuführung des Stromsignals ist in der Figur 4 durch eine strichpunktierte Linie 26 angedeutet. Die Stromwandleranordnung 1 befindet sich in einer taschenartigen Ausnehmung 27, die bei Standard-Leistungsschaltern an deren Rückwand zur Unterbringung eines induktiven Stromwandlers vorhanden ist. Diese Unterbringung der Stromwandleranordnung 1 wird durch ihre geringen Abmessungen im Vergleich zu bisher für Gleichstrom bei Leistungsschaltern eingesetzten Systemen ermöglicht.

## Patentansprüche

1. Stromwandleranordnung (1) mit einem einen Stromwandler (7) durchsetzenden Primärleiter, der als Bestandteil einer Nebenstrombahn (6) eines Hauptstromleiters (2) ausgebildet ist,
**dadurch gekennzeichnet,** daß
- der Hauptstromleiter (2) eine rechteckige Querschnittsform mit gegenüerliegenden Schmalseiten (4) und Breitseiten (5) aufweist und durch eine Anschlußschiene eines Niederspannungs-Leistungsschalters (2) gebildet ist,
- daß die Nebenstrombahn (2) als Primärleiter des Stromwandlers (7) einen sich quer zu der Fließrichtung (11) des Stromes im Hauptstromleiter (2) erstreckenden Mittelteil (10) sowie hiervon ausgehende Verbindungsschenkel (12, 13) und je ein den Verbindungsschenkel stützendes Fußteil (14; 15) aufweist, und
- daß die Fußteile (14; 15) der beiden Verbindungsschenkel (12, 13) an dem Hauptstromleiter (2) mechanisch und elektrisch leitend an Auflageflächen (17) befestigt sind, die an einer der Breitseiten (5) im Abstand voneinander und in der Fließrichtung (11) des Stromes versetzt angeordnet sind.

2. Stromwandleranordnung nach Anspruch 1,
**dadurch gekennzeichnet,** daß
die Nebenstrombahn (6) aus einem Flachmaterial besteht und daß die Fußteile (14) durch Abkropfung des Flachmaterials gebildet sind.

3. Stromwandleranordnung nach Anspruch 1 oder 2,
**dadurch gekennzeichnet,** daß
der Stromwandler (7) eine nach dem Kompensationsprinzip arbeitende Stromwandlereinheit ist.

4. Verwendung einer Stromwandleranordnung nach Anspruch 3 bei einem Leistungsschalter in einem Gleichstromnetz.
